# EUROPÄISCHE PATENTSCHRIFT

(11) **EP 0 278 115 B1**
(45) Veröffentlichungstag und Bekanntmachung des Hinweises auf die Patenterteilung: **11.04.1990**
(21) Anmeldenummer: 87119244.9
(22) Anmeldetag: 28.12.1987
(51) Int. Cl.: F23D 11/10, B05B 7/04

(54) **Zerstäuberdüse**
Spray nozzle
Buse de pulvérisation

(30) Priorität: 13.02.1987 CH 545/87
(43) Veröffentlichungstag der Anmeldung: 17.08.1988
(73) Patentinhaber: BBC Brown Boveri AG, CH-5401 Baden (CH)
(72) Erfinder: Füglistaller, Cornel, CH-8916 Jonen (CH); Keller, Jakob, Dr., CH-5605 Dottikon (CH); Sattelmayer, Thomas, Dr., CH-5318 Mandach (CH)

(56) Entgegenhaltungen:
- EP-A- 0 092 002
- EP-A- 0 101 109
- EP-A- 0 149 901
- FR-A- 1 245 788

## Beschreibung

Die vorliegende Erfindung betrifft eine Zerstäuberdüse zur Zerstäubung von flüssigem Brennstoff unter Luftzufuhr.

Bei der Zerstäubung unter Luftzufuhr wird die zur Zerstäubung erforderliche Energie ausschliesslich oder wenigstens überwiegend der Zerstäuberluft entnommen.

Die Zerstäubung erfolgt zur anschliessenden Verbrennung des Brennstoffes. Es wird eine möglichst feine Zerstäubung angestrebt.

Die Zerstäuberdüse soll den Kopf der Brennerlanze eines Gasturbinenbrenners bilden, um diesen auch für die Verbrennung flüssigen Brennstoffs auszubilden. Insbesondere soll sie Verwendung finden bei einem Gasturbinenbrenner mit mehreren an einer ringförmigen Brennkammer angeordneten Brennerlanzen.

### Stand der Technik

Aus einem Artikel von Arthur H. Lefebvre, "Airblast Atomization", Prog. Energy Combust. Sci., Vol 6, pp. 233-261, Pergamon Press Ltd, 1980, sind verschiedene Zerstäuberdüsen der eingangs genannten Art bekannt.

Für die beabsichtigte Verwendung in einem Gasturbinenbrenner, insbesondere mit mehreren an einer ringförmigen Brennkammer angeordneten Brennerlanzen, sind die bekannten Zerstäuberdüsen jedoch sämtlich ungeeignet. Dies gilt besonders im Hinblick auf ihre räumliche Zerstäubungscharakteristik. Sie ist zu stark zentriert. Eine im beabsichtigten Rahmen einsetzbare Zerstäuberdüse muss eine erheblich weiter aufgefächerte Zerstäubungscharakteristik aufweisen, um die Querzündung zwischen benachbarten Brennerlanzen der gleichen Brennkammer sicherzustellen. Andererseits muss die Flamme trotz der weiten Zerstäubungscharakteristik bei Reduktion der Brennstoffzufuhr bis zu sehr mageren Brennstoff-/Luftverhältnissen erhalten bleiben. Im Hinblick auf eine möglichst schadstoffarme Verbrennung sollte die Zerstäuberdüse zudem eine möglichst hohe Zerstäubungsgüte aufweisen.

### Darstellung der Erfindung

Aufgabe der vorliegenden Erfindung ist es, eine Zerstäuberdüse zur Zerstäubung von flüssigem Brennstoff unter Luftzufuhr anzugeben, die den vorgenannten Anforderungen gerecht wird.

Diese sowie weitere Aufgaben werden gemäss der vorliegenden Erfindung gelöst durch die Angabe einer neuen Zerstäuberdüse mit den Merkmalen des Patentnanspruchs 1.

Die Zerstäuberdüse nach der vorliegenden Erfindung weist demnach u.a. eine Innenkammer und eine diese mantelförmig umgebende Aussenkammer auf, die mit mehreren sich jeweils überdeckenden Austrittsöffnungen versehen sind. Nur ein Teil der Luft strömt in die Innenkammer und dient dort neben einer Grobzerstäubung des ebenfalls in die Innenkammer einströmenden flüssigen Brennstoffes im wesentlichen zu dessen Gleichverteilung auf ihre Austrittsöffnungen. Der andere Teil der Luft umströmt die Innenkammer durch die Aussenkammer und wird dem aus den Austrittsöffnungen der Innenkammer austretenden grobzerstäubten Brennstoff konzentrisch zugemischt. Damit wird verhindert, dass flüssige Brennstofffragmente in Kontakt mit den Wänden der Austrittsöffnung der Aussenkammer kommen. Dieser Effekt tritt bei den bisher bekannten Zerstäuberdüsen üblicherweise auf und führt zu einer gravierenden Verschlechterung der Zerstäubergüte.

Mit der erfindungsgemässen Zerstäuberdüse konnte eine erhebliche Verbesserung der Flammenstabilität erreicht werden. Die Flammenstabilität wird von der Zerstäuberdüse direkt beeinflusst. Je besser die Zerstäubungsgüte, desto schneller können die Brennstofftropfen völlig verdampfen und die Flamme nähren.

Vorteilhafte Ausgestaltungen der erfindungsgemässen Zerstäuberdüse sind in den abhängigen Patentansprüchen gekennzeichnet.

### Kurze Beschreibung der Zeichnungen

Vorteile der vorliegenden Erfindung ergeben sich aus der nachstehenden ausführlichen Beschreibung der beigefügten Zeichnungen.

Es zeigen:
Fig. 1 in geschnittener Darstellung eine Zerstäuberdüse nach der Erfindung mit Innenkammer und Aussenkammer und
Fig. 2 in schematischer Darstellung die Art der Strömung im Bereich der Austrittsöffnung der Aussenkammer.

### Bester Weg zur Ausführung der Erfindung

Es wird nunmehr auf die Zeichnungen Bezug genommen. In Fig. 1 ist in geschnittener Darstellung eine Zerstäuberdüse dargestellt mit einer Innenkammer 1 und einer Aussenkammer 2. Die Aussenkammer 2 umgibt die Innenkammer 1 mantelförmig. Sie weist eine annähernd halbkugelschalenförmige Form auf.

In die Innenkammer 1 münden ein zentraler Brennstoffkanal 3 und ein diesen mit gleicher Achse 4 umgebender Luftkanal 5 über Eintrittsöffnungen 6 bzw. 7. Der Luftkanal steht ausserdem über Verbindungsöffnungen 8 mit der Aussenkammer 2 in Verbindung. Die Eintrittsöffnung 7 des Luftkanals 5 in die Innenkammer weist entweder einen ringförmigen Querschnitt auf oder wird durch mehrere, ringförmig verteilte Einzelöffnungen gebildet. Gleiches gilt für die Verbindungsöffnungen 8.

Auf ihrer den Eintrittsöffnungen 6 und 7 gegenüberliegenden Seite ist die Innenkammer 1 mit mehreren Austritssöffnungen 9,10 versehen. Es sind vier Austrittsöffnungen 9 und vier Austrittsöffnungen 10 vorgesehen. Die Austrittsöffnungen 9 schliessen mit der Achse 4 einen Winkel (Polarwinkel) im Bereich zwischen 20_{°} und 45_{°}, vorzugsweise jedoch von 25_{°} ein. Die Austrittsöffnungen 10 schliessen mit der Achse 4 einen Winkel im Bereich zwischen 45_{°} und 70_{°}, vorzugsweise jedoch von 65_{°} ein.

Die Austrittsöffnungen 9 und 10 sind bezüglich einer Drehung um die Achse 4 um einen Winkel von 45_{°} (Azimutwinkel) gegeneinander versetzt.

Zu ihren Austrittsöffnungen 9,10 hin verjüngt sich der Querschnitt der Innenkammer 1. In Richtung von ihren Eintrittsöffnungen 6,7 zu ihren Austrittsöffnungen 9,10 hin ist die Innenkammer zunächst zylindrisch, dann kegelstumpfförmig. Die Austrittsöffnungen 9,10 gehen von dem kegelstumpfförmigen Teil aus und zwar bezüglich der genanten Richtung bzw. der Achse 4 vom gleichen Querschnitt und mit übereinstimmendem Abstand von dieser Achse. Die Austrittsöffnungen 9,10 bilden demnach in der Innenkammer 1 eine ringförmige Lochreihe.

Die Austrittsöffnungen 9,10 der Innenkammer 1 münden in die Aussenkammer 2. Letztere weist entsprechend viele Austrittsöffnungen 11,12 auf, die sich mit den Austrittsöffnungen 9,10 der Innenkammer überdecken. Der Querschnitt der Austrittsöffnungen 11,12 der Aussenkammer 2 ist grässer als der Querschnitt der Austrittsöffnungen der Innenkammer 1. Er entspricht vorzugsweise der Summe des Querschnittes der Austrittsöffnungen 9,10 der Innenkammer 1 und dem ringförmigen Querschnitt der Oeffnungen der Aussenkammer 2 zu ihren Austrittsöffnungen hin. Der letztgenannte ringförmige Querschnitt ergibt sich zu 1t.D.W, wobei D den Durchmesser der Austrittsöffnungen 11,12 der Aussenkammer 2 und W ihre Weite an ihren Austrittsöffnungen 9,10 bedeuten.

Die Austrittsöffnungen 11,12 der Aussenkammer 2 erweitern sich nach aussen kegefförmig.

Die Wirkungsweise der beschriebenen Zerstäuberdüse ist die folgende:
Ueber den Brennstoffkanal 3 wird ein flüssiger Brennstoff, beispielsweise Oel, unter geringem Ueberdruck zugeführt. Durch die Eintrittsöffnung 6 strömt der Brennstoff in die Innenkammer 1 ein. Der Durchmesser der Eintrittsöffnung 6 ist etwa 10- fach kleiner als der Durchmesser des Brennstoffkanals 3 und im Bereich zwischen 0,6 mm und etwa 1,2 mm gewählt. Wesentlich kleinere Durchmesser als 0,6 mm sind aus Gründen der Verstopfungsgefahr der Eintrittsöffnung von Nachteil.

Der genannte Durchmesser, der geringe Ueberdruck des Brennstoffs im Brennstoffkanal 3 sowie die Länge der Innenkammer 1 von ihrer Eintrittsöffnung 6 bis zu ihrer gegenüberliegenden Wand sind so aufeinander abgestimmt, dass sich ein dünner, etwa auf die Mitte der gegenüberliegenden Wand treffender Brennstoffstrahl ergibt. Die Länge der Innenkammer 1 sollte deswegen nicht grösser als das ca. 20-fache des Durchmessers ihrer Eintrittsöffnung 6 sein.

Beim Auftreffen auf die der Eintrittsöffnung 6 gegenüberliegende Wand wird der flüssige Brennstoff grob zerstäubt.

Ueber den Luftkanal 5 wird Zerstäuberluft zugeführt und zwar ebenfalls unter Ueberdruck. Dieser Ueberdruck beträgt etwa das 1,05- bis 1,3-fache, vorzugsweise das 1,2-fache des Aussendruckes in der Umgebung der Zerstäuberdüse. Die Zerstäuberluft muss den grössten Teil der für die Zerstäubung des flüssigen Brennstoffes erforderlichen Energie liefern.

Ein Teil der über den Luftkanal 5 zugeführten Zerstäuberluft tritt über die Eintrittsöffnung 7 in die Innenkammer 1 ein. Sie dient dort dazu, den, wie vorstehend beschrieben, durch Auftreffen auf ihre den Eintrittsöffnungen 6,7 gegenüberliegenden Wand grob zerstäubten Brennstoff durch ihre Austrittsöffnungen 9,10 gleichmässig verteilt auszutreiben.

Es sei betont, dass es hier vornehmlich auf eine möglichst gute Gleichverteilung des Brennstoffs auf die einzelnen Austrittsöffnungen 9,10 und weniger bereits auf eine Zerstäubung mit der letztlich gewünschten Güte ankommt.

Eine besonders gute Zerstäubung ist durch das Austreiben aus den Austrittsöffnungen 9,10 der Innenkammer 1 allein auch gar nicht erreichbar, da ein Teil des Brennstoffs die Wände der Austrittsöffnungen 9,10 benetzt und einen Wandfilm bildet. Die gewünschte hohe Zerstäubergüte wird erst durch die Aussenkammer 2 erreicht.

Der Hauptteil der durch den Luftkanal 5 zugeführten Zerstäuberluft tritt über die Verbindungsöffnungen 8 in die Aussenkammer 2 ein und umströmt in dieser die Innenkammer 1. An ihren sich mit den Austrittsöffnungen 9,10 der Innenkammer 1 überdeckenden Austrittsöffnungen 11,12 legt sich die durch die Aussenkammer 2 strömende Zerstäuberluft konzentrisch um das aus den Austrittsöffnungen 9,10 der Innenkammer 1 austretende Brennstoffaerosol. Dies ist in Fig. 2 verdeutlicht. Durch diesen Effekt wird sicher verhindert, dass die Brennstofftropfen des aus der Innenkammer 1 austretenden Brennstoffaerosols mit den Wänden der Austrittsöffnungen 11,12 in Berührung kommen. Dadurch wird eine erhebliche Verbesserung der Zerstäubergüte erreicht.

Damit der Hauptteil der Zerstäuberluft, vorzugsweise ca. 70 - 80 %, durch die Aussenkammer 2 strömt, muss deren Strömungswiderstand und der Strömungswiderstand der Verbindungsöffnungen 8 in geeigneter Weise im Verhältnis zum Strömungswiderstand durch die Innenkammer 1 bemessen sein. Der Durchmesser der Austrittsöffnungen 9,10 der Innenkammer 1 sollte bei insgesamt acht Austrittsöffnungen etwa einen Faktor 1,33 grösser als der Durchmesser ihrer Eintrittsöffnung 6.

Von Vorteil ist es, wenn sich in der Aussenkammer 2 an ihren Austrittsöffnungen 11,12 die grösste Strömungsgeschwindigkeit einstellt. Der Strömungsquerschnitt der Aussenkammer 2 sollte deshalb dort am geringsten sein.

Weiter ist es von Vorteil, den Strömungsquerschnitt der Aussenkammer 2 zwischen ihren Austrittsöffnungen 11,12 grösser auszubilden als zwischen diesen Austrittsöffnungen und den Verbindungsöffnungen 8. Dadurch wird eine gleichmässige Ummantelung des aus den Austrittsöffnungen 9,10 der Innenkammer 1 austretenden Brennstoffaerosols erreicht. Vorzugsweise werden dazu Nuten 13, die in Fig. 1 strichliert angedeutet sind, zwischen den Austrittsöffnungen 9,10 bzw. 11,12 in der die Innenkammer 1 von der Aussenkammer 2 trennenden Wand auf ihrer der letzteren zugewandeten Seite vorgesehen.

Durch die gewählten Winkel der Austrittsöffnungen 9,10 bzw. 11,12 relativ zur Achse 4, insbesondere durch die Aufteilung der Austrittsöffnungen 9,10 bzw. 11,12 auf zwei Gruppen 9,11 und 10,12 mit unterschiedlichen Winkeln wird eine im Hinblick auf die beabsichtigte Verwendung in einer Gasturbinenbrennkammer optimale räumliche Zerstäubungscharakteristik erreicht. Durch die Austrittsöffnungen 10,12 wird eine sichere Querzündung zu benachbarten gleichartigen Brennern garantiert. Die Austrittsöffnungen 9,11 garantieren dagegen durch ihren geringeren Winkel zur Achse 4 die Stabilität der Flamme bis zu sehr mageren Brennstoff-/Luftverhältnissen hin.

Schliesslich ist die gewählte Anzahl von lediglich insgesamt acht Austrittsöffnungen 9,10 bzw. 11,12 insoweit von Vorteil, dass sich bei dieser Anzahl im Zentrum des Strömungsfeldes keine, ihre Weite einengende Unterdruckzone ausbilden kann. Zwischen den Austrittsöffnungen ist genügend Raum für einen Druckausgleich.

### Bezeichnungsliste

1 Innenkammer
2 Aussenkammer
3 Brennstoffkanal
4 Achse
5 Luftkanal
6 Eintrittsöffnung des Brennstoffkanals in die Innenkammer
7 Eintrittsöffnung des Luftkanals in die Innenkammer
8 Verbindungsöffnung zwischen dem Luftkanal und der Aussenkammer
9 Austrittsöffnung der Innenkammer
10 Austrittsöffnung der Innenkammer
11 Austrittsöffnung der Aussenkammer
12 Austrittsöffnung der Aussenkammer
13 Rillen

## Patentansprüche

1. Zerstäuberdüse zur Zerstäubung von flüssigem Brennstoff unter Luftzufuhr, gekennzeichnet durch folgende Merkmale:
- Sie weist eine Innenkammer (1), eine diese umgebende, annähernd halbkugelschalenförmige Aussenkammer (2), einen zentralen Brennstoffkanal (3) und einen diesen mit gleicher Achse (4) umgebenden Luftkanal (5) auf;
- der zentrale Brennstoffkanal (3) und der Luftkanal (5) münden in Eintrittsöffnungen (6,7) der Innenkammer (1);
- der Luftkanal (5) steht ausserdem über mindestens eine Verbindungsöffnung (8) mit der Aussenkammer (2) in Verbindung;
- die Innenkammer (1) weist, ihren Eintrittsöffnungen (6,7) gegenüberliegend, mehrere Austrittsöffnungen (9,10) auf, welche in die Aussenkammer (2) münden;
- die Aussenkammer (2) weist entsprechend viele, mit den Austrittsöffnungen (9,10) der Innenkammer (1) sich überdeckende, nach aussen führende Austrittsöffnungen (11,12) auf.

2. Zerstäuberdüse nach Anspruch 1, gekennzeichnet weiter durch folgende Merkmale:
- Es sind zwei Gruppen von jeweils vorzugsweise vier Austrittsöffnungen (9,11 bzw. 10,12) der Innenkammer (1) und der Aussenkammer (2) vorgesehen;
- die Austrittsöffnungen (9,11) einer der beiden Gruppen schliessen mit der Achse (4) des Brennstoffkanals (3) bzw. des Luftkanals (5) einen Winkel zwischen 20_{°} und 45_{°}, vorzugsweise jedoch von 25_{°} ein;
- die Austrittsöffnungen (10,12) der anderen Gruppe schliessen mit der genannten Achse (4) einen Winkel zwischen 45_{°} und 70_{°}, vorzugsweise jedoch von 65_{°} ein.

3. Zerstäuberdüse nach einem der Ansprüche 1 oder 2, gekennzeichnet weiter durch folgende Merkmale:
- Die in die Aussenkammer (2) mündenden Austrittsöffnungen (9,10) der Innenkammer (1) weisen einen geringeren Querschnitt auf als die nach aussen führenden Austrittsöffnungen (11,12) der Aussenkammer (2);
- die Austrittsöffnungen (11,12) der Aussenkammer (2) erweitern sich kegelförmig nach aussen;
- der kleinste Querschnitt der Austrittsöffnungen (11,12) der Aussenkammer (2) entspricht jeweils der Summe aus dem Querschnitt der Austrittsöffnungen (9,10) der Innenkammer (1) und dem ringförmigen Querschnitt der Oeffnung der Aussenkammer (2) zu ihren Austrittsöffnungen (11,12).

4. Zerstäuberdüse nach einem der Ansprüche 1 bis 3, weiter gekennzeichnet durch folgendes Merkmal:
-Die Strömungswiderstände der Innenkammer (1) und der Aussenkammer (2) sind, insbesondere durch geeignet Bemessung der strömungstechnisch wirksamen Querschnitte relativ zueinander derart gewählt, dass ca. 70-90 % der Luft aus dem Luftkanal (5) durch die Aussenkammer (2) und entsprechend nur ca. 10-30 % der Luft durch die Innenkammer (1) strömt.

5. Zerstäuberdüse nach einem der Ansprüche 1 bis 4, gekennzeichnet weiter durch folgende Merkmale:
- Der Querschnitt der Innenkammer (1) verjüngt sich zu ihren Austrittsöffnungen (9,10) hin;
- die Austrittsöffnungen (9,10) der Innenkammer (1) bilden in ihr eine ringförmige Lochreihe.

6. Zerstäuberdüse nach einem der Ansprüche 1 bis 5, gekennzeichnet weiter durch folgende Merkmale:
- An ihren Austrittsöffnungen (11,12) weist die Aussenkammer (2) jeweils ihren minimalen Strömungsquerschnitt auf;
- zwischen ihren Austrittsöffnungen (11,12) weist die Aussenkammer (2) jeweils einen grösseren Strömungsquerschnitt auf als zwischen diesen und den Verbindungsöffnungen (8) zum Luftkanal (5).

7. Zerstäuberdüse nach einem der Ansprüche 1 bis 6, gekennzeichnet weiter durch folgende Merkmale:
- Der Durchmesser der Eintrittsöffnung (6) des Brennstoffkanals (3) in die Innenkammer (1) beträgt wenigstens 0,6 mm und höchstens 1,2 mm;
- die Länge der Innenkammer (1) in Richtung der Achse (4) des Brennstoffkanals (3) bzw. des Luftkanals (5) ist um ca. einen Faktor 20 grösser als der Durchmesser der Eintrittsöffnung (6) des Brennstoffkanals (3) in die Innenkammer (1)
- der Durchmesser der Austrittsöffnungen (9,10) der Innenkammer (1) ist bei insgesamt acht Austrittsöffnungen um ca. einen Faktor 1,33 grösser als der Durchmesser der Eintrittsöffnung (6) des Brennstoffkanals (3) in die Innenkammer (1);
- der Durchmesser des Brennstoffkanals (3) ist um ca. einen Faktor 10 grösser als seine Eintrittsöffnung (6) in die Innenkammer (1).

8. Zerstäuberdüse nach einem der Ansprüche 1 bis 7, gekennzeichnet weiter durch folgendes Merkmal:
-Sie ist für einen Ueberdruck von mindestens 1,3 bar im Luftkanal (5) gegenüber ihrer äusseren Umgebung ausgebildet.

## Claims

1. An atomizer nozzle for atomizing liquid fuel with air supply, characterized by the following features:
- it exhibits an internal chamber (1), an approximately hemispherical shell-shaped external chamber (2) surrounding it, a central fuel duct (3) and an air duct (5) surrounding the latter with the same axis (4);
- the central fuel duct (3) and the air duct (5) open into inlet openings (6, 7) of the internal chamber (1);
- the air duct (5) is also connected to the external chamber (2) via at least one connecting opening (83);
- the internal chamber (1) exhibits, opposite its inlet openings (6, 7), several outlet openings (9, 10) which open into the external chamber (2);
- the external chamber (2) exhibits a corresponding number of outlet openings (11, 12) which are in alignment with the outlet openings (9,10) of the intemal chamber (1) and lead to the outside.

2. An atomizer nozzle according to Claim 1, furthermore characterized by the following features:
- two groups of in each case preferably four outlet openings (9, 11 and 10, 12) of the internal chamber (1) and of the external chamber (2) are provided;
- the outlet openings (9, 11) of one of the two groups enclose an angle of between 20_{°} and 45_{°}, but preferably of 25⁰, with the axis (4) of the fuel duct (3) and of the air duct (5), respectively;
- the outlet openings (10, 12) of the other group enclose an angle of between 45° and 70°, but preferably of 65°, with the said axis (4).

3. An atomizer nozzle according to one of Claims 1 or 2, furthermore characterized by the following features:
- the outlet openings (9, 10) of the internal chamber (1), opening into the outlet chamber (2), exhibit a smaller cross-section than the outlet openings (11, 12) of the external chamber (2) leading towards the outside;
- the outlet openings (11, 12) of the extemal chamber (2) expand conically towards the outside;
- the smallest cross-section of the outlet openings (11, 12) of the external chamber (2) in each case corresponds to the sum of the cross-section of the outlet openings (9, 10) of the internal chamber (1) and the annular cross-section of the opening of the external chamber (2) to its outlet openings (11, 12).

4. An atomizer nozzle according to one of Claims to 3, furthermore characterized by the following ature:
The flow resistances of the internal chamber (1) and of the extemal chamber (2) are selected, in particular by suitably dimensioning the effective flow cross-sections relative to one another, in such a manner that approximately 70-90% of the air from the air duct (5) flows through the external chamber (2) and, correspondingly, only approximately 10-30% of the air flows through the internal chamber (1).

5. An atomizer nozzle according to one of Claims to 4, furthermore characterized by the following tatures:
- the cross-section of the internal chamber (1) tapers towards its outlet openings (9, 10);
- the outlet openings (9, 10) of the internal chamber (1) form an annular row of holes therein.

6. An atomizer nozzle according to one of Claims to 5, furthermore characterized by the following tatures:
- the external chamber (2) in each case exhibits its minimum flow cross-section at its outlet openings (11, 12);
- the external chamber (2) in each case exhibits a larger flow cross-section between its outlet openings (11, 12) than between the latter and the connecting openings (8) to the air duct (5).

7. An atomizer nozzle according to one of Claims to 6, furthermore characterized by the following iatures:
- the diameter of the inlet opening (6) of the fuel duct (3) into the internal chamber (1) is at least 0.6 mm and at most 1.2 mm;
- the length of the internal chamber (1) in the direction of the axis (4) of the fuel duct (3) and of the air duct (5) is greater by approximately a factor of 20 than the diameter of the inlet opening (6) of the fuel duct (3) into the internal chamber (1);
- the diameter of the outlet openings (9, 10) of the internal chamber (1), with a total of eight outlet openings, is greater by approximately a factor of 1.33 than the diameter of the inlet opening (6) of the fuel duct (3) into the internal chamber (1);
- the diameter of the fuel duct (3) is greater by approximately a factor of 10 than that of its inlet opening (6) into the intemal chamber (1).

8. An atomizer nozzle according to one of Claims to 7, furthermore characterized by the following ;ature:
- it is constructed for an overpressure of at least 1.3 bar in the air duct (5) compared with its extemal environment.

## Revendications

1. Gicleur à pulvérisation pour la pulvérisation de combustible liquide avec une arrivée d'air, caractérisé par les particularités suivantes:
- il présente une chambre intérieure (1), une chambre extérieure (2) entourant celle-ci et ayant approximativement la forme d'une coquille hémisphérique, un canal central (3) pour le combustible et un canal à air (5) entourant celui-ci avec le même axe (4);
- le canal central à combustible (3) et le canal à air (5) débouchent par des ouvertures d'entrée (6, 7) dans la chambre intérieure (1);
- le canal à air (5) est en outre en communication avec la chambre extérieure (2) par au moins une ouverture de communication (8);
- la chambre intérieure (1) présente, en face de ses ouvertures d'entrée (6, 7), plusieurs ouvertures de sortie (9, 10) qui débouchent dans la chambre extérieure (2);
- la chambre extérieure (2) présente des ouvertures de sortie (11, 12) menant vers l'extérieur, en nombre correspondant et se recouvrant avec les ouvertures de sortie (9, 10) de la chambre intérieure (1).

2. Gicleur à pulvérisation suivant la revendication 1, caractérisé en outre par les particularités suivantes:
- il est prévu deux groupes de chacun de préférence quatre ouvertures de sortie (9, 11, resp. 10, 12) de la chambre intérieure (1) et de la chambre extérieure (2);
- les ouvertures de sortie (9, 11) de l'un des deux groupes forment avec l'axe (4) du canal à combustible (3) resp. du canal à air (5) un angle compris entre 20_{°} et 45_{°}, mais de préférence de 25_{°};
- les ouvertures de sortie (10, 12) de l'autre groupe forment avec l'axe (4) précité un angle compris entre 45_{°} et 70_{°}, mais de préférence de 65_{°}.

3. Gicleur à pulvérisation suivant l'une des revendications 1 ou 2, caractérisé en outre par les particularités suivantes:
- les ouvertures de sortie (9, 10) de la chambre intérieure (1) débouchant dans la chambre extérieure (2) présentent une plus petite section que les ouvertures de sortie (11, 12) de la chambre extérieure (2) menant vers l'extérieur;
- les ouvertures de sortie (11, 12) de la chambre extérieure (2) s'élargissent en cône vers l'extérieur;
- la plus petite section des ouvertures de sortie (11, 12) de la chambre extérieure (2) correspond chaque fois à la somme de la section des ouvertures de sortie (9, 10) de la chambre intérieure (1) et de la section annulaire de l'ouverture de la chambre extérieure (2) vers ses ouvertures de sortie (11, 12).

4. Gicleur à pulvérisation suivant l'une des revendications 1 à 3, caractérisé en outre par la particularité suivante:
- les résistances à l'écoulement de la chambre intérieure (1) et de la chambre extérieure (2) sont, en particulier par un dimensionnement approprié des sections efficaces d'écoulement, choisies de telle manière l'une par rapport à l'autre qu'environ 70-90% de l'air venant du canal à air (5) s'écoule à travers la chambre extérieure (2) et que dès lors environ 10-30% seulement de l'air s'écoule à travers la chambre intérieure (1).

5. Gicleur à pulvérisation suivant l'une des revendications 1 à 4, caractérisé en outre par les particularités suivantes:
- la section de la chambre intérieure (1) se rétrécit vers ses ouvertures de sortie (9, 10);
- les ouvertures de sortie (9, 10) de la chambre intérieure (1) forment dans celle-ci une ligne de trous annulaire.

6. Gicleur à pulvérisation suivant l'une des revendications 1 à 5, caractérisé en outre par les particularités suivantes:
- la chambre extérieure (2) présente chaque fois une section d'écoulement minimale à ses ouvertures de sortie (11, 12);
- entre ses ouvertures de sortie (11, 12) la chambre extérieure (2) présente chaque fois une section d'écoulement plus grande qu'entre celles-ci et les ouvertures de communication (8) vers le canal à air (5).

7. Gicleur à pulvérisation suivant l'une des revendications 1 à 6, caractérisé en outre par les particularités suivantes:
- le diamètre de l'ouverture d'entrée (6) du canal à combustible (3) dans la chambre intérieure (1) vaut au moins 0,6 mm et au plus 1,2 mm;
- la longueur de la chambre intérieure (1) dans la direction de l'axe (4) du canal à combustible (3) resp. du canal à air (5) est environ 20 fois plus grande que le diamètre de l'ouverture d'entrée (6) du canal à combustible (3) dans la chambre intérieure (1);
- le diamètre des ouvertures de sortie (9, 10) de la chambre intérieure (1) est, pour un total de huit ouvertures de sortie, environ 1,33 fois plus grand que le diamètre de l'ouverture d'entrée (6) du canal à combustible (3) dans la chambre intérieure (1);
- le diamètre du canal à combustible (3) est environ 10 fois plus grand que son ouverture d'entrée (6) dans la chambre intérieure (1).

8. Gicleur à pulvérisation suivant l'une des revendications 1 à 7, caractérisé en outre par la particularité suivante:
il est conçu pour une surpression d'au moins 1,3 bar dans le canal à air (5) par rapport à son atmosphère environnante.
